# EUROPÄISCHE PATENTSCHRIFT

(11) **EP 0 554 687 B1**
(45) Veröffentlichungstag und Bekanntmachung des Hinweises auf die Patenterteilung: **15.11.1995**
(21) Anmeldenummer: 93100526.8
(22) Anmeldetag: 15.01.1993
(51) Int. Cl.: H01H 25/04

(54) **Wipptastenanordnung mit einer Vierfachwippe für die Betätigung elektrischer Tippschalter**
Rocker arrangement with a quadruple rocker for the actuation of electrical touch switches
Arrangement d'une touche à bascule quadruple pour l'actionnement des commutateurs à impulsion électriques

(30) Priorität: 01.02.1992 DE 4202914
(43) Veröffentlichungstag der Anmeldung: 11.08.1993
(73) Patentinhaber: Blaupunkt-Werke GmbH, 31132 Hildesheim (DE)
(72) Erfinder: Vogt, Siegfried, W-3200 Hildesheim (DE); Hampel, Jens-Peter, W-3200 Hildesheim (DE)

(56) Entgegenhaltungen:
- DE-A- 4 109 033
- US-A- 4 611 102
- US-A- 5 086 313

## Beschreibung

Die Erfindung betrifft eine Wipptastenanordnung für die Betätigung elektrischer Tippschalter nach der Gattung des Hauptanspruchs.

Eine derartige Wipptastenanordnung kann beispielsweise bei einem Autoradio als Multifunktionstaste dienen. So kann beispielsweise mit einer Rechts-/Links-Betätigung der Vor- bzw. Rücklauf eines Tonbandes bewirkt werden, während mit einer Oben-/Unten-Betätigung der Lautstärkepegel einstellbar ist.

Bei einer bekannten Wipptastenanordnung ist die Vierfachwippe derart federnd gelagert, daß sie sich in ihren diagonalen Sektoren mit nahezu dem gleichen Kraftaufwand betätigen läßt, wie in den für die gewünschten Schaltfunktionen vorgesehenen Sektoren. Dadurch kann es leicht zu einer ungewollten gleichzeitigen Auslösung zweier Funktionen kommen.

Der Erfindung liegt die Aufgabe zugrunde, eine Wipptastenanordnung mit einer Vierfachwippe zu schaffen, mit der ein ungewolltes gleichzeitiges Auslösen zweier Schaltfunktionen weitgehend verhindert werden kann.

Diese Aufgabe wird erfindungsgemäß durch die im Anspruch 1 angegebenen Maßnahmen gelöst. Die mit der Erfindung erzielten Vorteile bestehen insbesondere in der Eindeutigkeit der Wippenbetätigung über die horizontale bzw. über die vertikale Schwenkachse. Bei einer Betätigung über die Diagonalen der Wipptaste erhöht sich die erforderliche Kraft, die nun die Beträge der Torsionskräfte und der Biegekräfte überwinden muß. Dadurch sind die bevorzugten Bewegungsrichtungen immer horizontal oder vertikal. Bei einer Anwendung der Wipptastenanordnung in einem Autoradio wird der Bedienende somit nicht zu sehr vom Verkehrsgeschehen abgelenkt.

Vorteilhafte Ausgestaltungen der Wipptastenanordnung sind in den Unteransprüchen angegeben.

Bei einer Ausgestaltung der Wipptaste nach Anspruch 2 lassen sich die Tippschalter in vorteilhafter Weise auf einer Platine im Gerät anordnen. Vorteilhafte Ausgestaltungen der Wipptaste nach den Ansprüchen 3 und 4 erlauben unterschiedliche Ausbildungen der Wipptasten-Frontwand bezüglich ihrer Bedienfläche und/oder ihrer Kontaktflächen aufweisenden Zapfen. Eine Ausgestaltung der Wipptaste nach Anspruch 5 ermöglicht eine preiswerte Herstellung. Durch eine Ausgestaltung des kreuzförmigen Mittelstücks nach Anspruch 6 wird die für eine unerwünschte Betätigung über die Diagonalen der Wipptaste erforderlichen Kraft in vorteilhafter Weise erhöht. Eine Ausbildung der Wipptaste nach Anspruch 7 ermöglicht in besonders vorteilhafter Weise eine Beleuchtung von in der Bedienfläche vorgesehenen Symbolen.

Ein Ausführungsbeispiel der Erfindung ist in der Zeichnung dargestellt und wird im folgenden näher beschrieben.

Es zeigen:
- Fig. 1: eine erste teilgeschnittene perspektivische Ansicht,
- Fig. 2: eine zweite teilgeschnittene perspektivische Ansicht einer aus zwei Spritzteilen bestehenden Wipptastenanordnung,
- Fig. 3: die Draufsicht,
- Fig. 4: eine geschnittene Seitenansicht,
- Fig. 5: die Rückansicht und
- Fig. 6: eine geschnittene Oberansicht des ersten Spritzteils,
- Fig. 7: die Draufsicht,
- Fig. 8: eine geschnittene Seitenansicht,
- Fig. 9: die Rückansicht und
- Fig. 10: eine geschnittene Oberansicht des zweiten Spritzteils.

Ein aus einem elastischen Kunststoff in Spritztechnik hergestelltes erstes Spritzteil 1a besteht im wesentlichen aus einem rechteckförmigen Rahmen 2, einem kreuzförmig ausgebildeten Mittelstück 3 und aus zwei an einem elektronischen Gerät befestigbaren Halteteilen 4, 5. Die auf Torsion beanspruchbaren Arme 6, 7, 8, 9 des in einer zur Bedienfläche 10 parallelen Ebene im Rahmen 2 angeordneten Mittelstücks 3 sind einerseits mit zwei gegenüberliegenden Wandungen 11, 12 des Rahmens 2 und andererseits mit je einem von zwei gegenüberliegenden Halteteilen 4, 5 verbunden. Die mit den Armen 6, 7 verbundenen Wandungen 11, 12 ragen derart U-förmig in den Innenraum des Rahmens 2, daß ihre U-Schenkel zusammen mit den äußeren Wandungen des Rahmens 2 Fenster 13, 14 bilden. Die Halteteile 4, 5 ragen mit ihren mit den Armen 8, 9 verbundenen Wandungen 15, 16 ebenfalls U-förmig in den Innenraum des Rahmens, so daß sich Aussparungen 17, 18 ergeben. Die Arme 6, 7, 8, 9 des Mittelstücks 3 sind als flache Stege ausgebildet, die jeweils eine ihre Torsionsachse vorgebende im Profil kreisförmige Verstärkung 19, 20 aufweisen. Die Halteteile 4, 5 sind mit zylinderförmigen Ansätzen versehen, die als Befestigungsmittel vorgesehene Bohrungen 21 und Rastnasen 22 aufweisen.
Ein die Bedienfläche 10 aufweisendes, aus einem lichtleitenden Kunststoff hergestelltes zweites Spritzteil 1b, welches mit dem ersten Spritzteil 1a in an sich bekannter Weise zu einer Wipptaste 1 zusammenklipsbar ist, besteht im wesentlichen aus einer Wipptastenfrontwand 23, welche an ihrer Rückseite auf der einen Tastenmittellinie 24 gegenüberliegend angeordnete erste Zapfen 25, 26 und auf der anderen Tastenmittellinie 27 gegenüberliegend angeordnete zweite Zapfen 28, 29 aufweist. Die Enden der Zapfen 25, 26, 28, 29 dienen als Kontaktflächen 30, 31, 32, 33 zur Betätigung von Schaltstößeln elektrischer Tippschalter. Zudem dienen die Zapfen 25, 26, 28, 29 als Lichtleiter zur Beleuchtung von in der Bedienfläche 10 vorgesehenen Symbolen 34, 35.

Bei einer Betätigung der mittels der Halteteile 4, 5 an einem Gerät befestigten Wipptaste 1 ist diese sowohl um die eine Torsionsachse als auch um die senkrecht zu dieser befindlichen anderen Torsionsachse des Mittelstücks 3 um einen vorgegebenen Betrag gegenüber den Halteteilen 4, 5 schwenkbar. Bei einer Betätigung über die Diagonalen der Wipptasten 1 erhöht sich die erforderliche Bedienkraft, die in diesem Fall die Beträge der Torsionskräfte und der Biegekräfte des Mittelstucks 3 überwinden muß. Somit sind die gewünschten Schwenkrichtungen vorgegeben.

## Patentansprüche

1. Wipptastenanordnung mit einer Vierfachwippe für die Betätigung elektrischer Tippschalter, bei der eine in einer Aussparung einer Gerätefrontwand plazierbare, schwenkbar gelagerte Wipptaste (1) vorgesehen ist, die an ihrer der Bedienfläche abgewandten Rückseite Kontaktflächen (30,31,32,33) zur Betätigung von Schaltstößeln mehrerer hinter der Wipptaste (1) vorsehbarer Tippschalter aufweist,
dadurch gekennzeichnet,
daß die Wipptastenanordnung einen hinter der Bedienfläche (10) der Wipptaste (1) angeordneten Rahmen (2) aufweist, in dem in einer zur Bedienfläche parallelen Ebene ein kreuzförmig ausgebildetes, aus elastischem Material bestehendes, symmetrisch angeordnetes Mittelstück (3) vorgesehen ist, dessen auf Torsion beanspruchbaren Arme (6, 7, 8, 9) einerseits mit zwei gegenüberliegenden Wandungen (11, 12) des Rahmens (2) und andererseits mit zwei gegenüberliegenden, am Gerät befestigbaren Halteteilen (4, 5) derart verbunden sind, daß die Wipptaste (1) sowohl um die eine Torsionsachse als auch um die senkrecht zu dieser befindlichen anderen Torsionsachse des Mittelstücks (3) um einen vorgegebenen Betrag gegenüber den Halteteilen (4, 5) verschwenkbar ist, so daß die Wipptaste (1) bei einem üblichen manuellen Kraftaufwand um jeweils eine der sich kreuzenden Torsionsachsen verschwenkbar ist.

2. Wipptastenanordnung nach Anspruch 1,
dadurch gekennzeichnet,
daß die die Bedienfläche (10) aufweisende Frontwand (23) der Wipptaste (1) an ihrer Rückseite mit an ihren Enden Kontaktflächen (30, 31, 32, 33) aufweisenden, auf der einen Tastenmittellinie (24) gegenüberliegend angeordneten ersten Zapfen (25, 26) und auf der anderen Tastenmittellinie (27) gegenüberliegend angeordneten zweiten Zapfen (28, 29) versehen ist.

3. Wipptastenanordnung nach einem der Ansprüche 1 oder 2,
dadurch gekennzeichnet,
daß der Rahmen (2) rechteckförmig ausgebildet ist, daß die mit den Armen (6, 7, 8, 9) des kreuzförmig ausgebildeten Mittelstücks (3) verbundenen gegenüberliegenden Wandungen (11, 12) derart U-förmig in den Innenraum des Rahmens (2) ragen, daß ihre U-Schenkel Fenster (13, 14) bilden, durch welche die mit der Frontwand (23) der Wipptaste (1) verbundenen, an ihren Enden Kontaktflächen (39, 31) aufweisenden ersten Zapfen (25, 26) hindurchragen.

4. Wipptastenanordnung nach einem der Ansprüche 1 bis 3,
dadurch gekennzeichnet,
daß die Halteteile (4, 5) in der Draufsicht derart U-förmig ausgebildet sind, daß ihre Schenkel Aussparungen (17, 18) bilden, durch welche die mit der Frontwand (23) der Wipptaste (1) verbundenen, an ihren Enden Kontaktflächen (32, 33) aufweisenden zweiten Zapfen (28, 29) hindurchragen und daß die Halteteile (4, 5) Mittel (21, 22) zur Befestigung am Gerät aufweisen.

5. Wipptastenanordnung nach einem der Ansprüche 1 bis 4,
dadurch gekennzeichnet,
daß der Rahmen (2), das Mittelstück (3) und die Halteteile (4, 5) einstückig gefertigt und mit der Frontwand (23) der Wipptaste (1) kraftschlüssig verbindbar sind.

6. Wipptastenanordnung nach einem der Ansprüche 1 bis 5,
dadurch gekennzeichnet,
daß die Arme (6, 7, 8, 9) des kreuzförmigen Mittelstücks (3) als flache Stege ausgebildet sind, die jeweils eine ihre Torisionsachse vorgebende, im Profil kreisförmig ausgebildete Verstärkung (19, 20) aufweisen.

7. Wipptastenanordnung nach einem der Ansprüche 2 bis 4,
dadurch gekennzeichnet,
daß die an der Rückseite der Wipptastenfrontwand (23) angeordneten Zapfen (25, 26, 28, 29) als Lichtleiter zur Beleuchtung von in der Bedienfläche (10) vorgesehenen Symbolen (34, 35) ausgebildet sind.

## Claims

1. Momentary action rocker switch arrangement with a quadruple rocker for the actuation of electrical touch switches, in which arrangement a pivotably mounted, momentary action rocker switch (1) is provided which can be placed in a cutout in an appliance front panel and has, on its rear side facing away from the operating surface, contact surfaces (30, 31, 32, 33) for the actuation of switching plungers of a plurality of touch switches which can be provided behind the momentary action rocker switch (1), characterized in that the momentary action rocker switch arrangement has a frame (2) which is arranged behind the operating surface (10) of the momentary action rocker switch (1) and in which, in a plane parallel to the operating surface, a symmetrically arranged centre piece (3) is provided which is designed as a cross and comprises elastic material and whose arms (6, 7, 8, 9), which can be stressed in terms of torsion, are connected, on the one hand, to two opposite walls (11, 12) of the frame (2) and, on the other hand, to two opposite holding parts (4, 5), which can be fastened to the appliance, in such a manner that the momentary action rocker switch (1) can be pivoted both about the one torsion axis and about the other torsion axis, located at right angles thereto, of the centre piece (3) by a predeterminable amount relative to the holding parts (4, 5), with the result that the momentary action rocker switch (1) can be pivoted about in each case one of the mutually intersecting torsion axes while applying a normal manual force.

2. Momentary action rocker switch arrangement according to Claim 1, characterized in that the front panel (23), having the operating surface (10), of the momentary action rocker switch (1) is provided on its rear side with first pins (25, 26) which are arranged opposite each other on one momentary action switch centre line (24) and have contact surfaces (30, 31, 32, 33) at their ends and with second pins (28, 29) which are arranged opposite each other on the other momentary action switch centre line (27).

3. Momentary action rocker switch arrangement according to one of Claims 1 or 2, characterized in that the frame (2) is designed to have the shape of a rectangle, in that the opposite walls (11, 12) which are connected to the arms (6, 7, 8, 9) of the centre piece (3) designed as a cross project into the interior space of the frame (2) in the shape of a U in such a manner that their U-legs form windows (13, 14) through which the first pins (25, 26), which are connected to the front panel (23) of the momentary action rocker switch (1) and have contact surfaces (30, 31) at their ends, project.

4. Momentary action rocker switch arrangement according to one of Claims 1 to 3, characterized in that the holding parts (4, 5), seen in top view, are designed to be U-shaped in such a manner that their legs form cutouts (17, 18) through which the second pins (28, 29), which are connected to the front panel (23) of the momentary action rocker switch (1) and have contact surfaces (32, 33) at their ends, project, and in that the holding parts (4, 5) have means (21, 22) for fastening to the appliance.

5. Momentary action rocker switch arrangement according to one of Claims 1 to 4, characterized in that the frame (2), the centre piece (3) and the holding parts (4, 5) are produced in one piece and can be connected to the front panel (23) of the momentary action rocker switch (1) in a force-fitting manner.

6. Momentary action rocker switch arrangement according to one of Claims 1 to 5, characterized in that the arms (6, 7, 8, 9) of the cross-shaped centre piece (3) are designed as flat webs which have in each case one reinforcement (19, 20) specifying their torsion axis and designed to have a profile of circular shape.

7. Momentary action rocker switch arrangement according to one of Claims 2 to 4, characterized in that the pins (25, 26, 28, 29) arranged on the rear side of the front panel (23) of the momentary action rocker switch are designed as light guides for illuminating symbols (34, 35) provided in the operating surface (10).

## Revendications

1. Arrangement d'une touche à bascule quadruple pour l'actionnement de commutateurs électriques à impulsions, arrangement dans lequel est prévue une touche à bascule (1), montée de façon à pouvoir pivoter, qui peut être placée dans un évidement d'une paroi frontale d'un appareil, et qui comporte sur son côté arrière opposé à la surface de commande, des surfaces de contact (30, 31, 32, 33) pour l'actionnement de poussoirs de commutation de plusieurs commutateurs à impulsions susceptibles d'être prévus derrière la touche à bascule (1), arrangement caractérisé en ce qu'il comporte un cadre (2), disposé derrière la surface de commande (10) de la touche à bascule (1), dans lequel il est prévu, dans un plan parallèle à la surface de commande, une pièce médiane (3) cruciforme disposée symétriquement, constituée d'un matériau élastique, et dont les bras (6, 7, 8, 9) pouvant être sollicités en torsion sont reliés d'une part à deux parois (11, 12) du cadre (2), placées l'une en face de l'autre, et d'autre part à deux parties de maintien (4, 5) placées l'une en face de l'autre et pouvant être fixées à l'appareil, de sorte que la touche à bascule (1) est susceptible de pivoter aussi bien autour de l'un des axes de torsion qu'également autour de l'autre axe de torsion, perpendiculaire au précédent, de la pièce médiane (3), d'une quantité prédéfinie par rapport aux parties de maintien (4, 5), si bien que la touche à bascule (1) peut pivoter, pour une dépense de force manuelle usuelle, autour de respectivement un des axes de torsion se croisant.

2. Arrangement d'une touche à bascule selon la revendication 1, caractérisé en ce que la paroi frontale (23), comportant la surface de commande (10), de la touche à bascule (1), est munie sur son côté arrière de premiers tourillons (25, 26) disposés l'un en face de l'autre sur l'une (24) des lignes médianes de la touche, et de seconds tourillons (28, 29) disposés l'un en face de l'autre sur l'autre ligne médiane (27) de la touche, tous les tourillons comportant à leurs extrémités des surfaces de contact (30, 31, 32, 33).

3. Arrangement d'une touche à bascule selon une des revendications 1 ou 2, caractérisé en ce que le cadre (2) est rectangulaire, en ce que les parois (11, 12) placées l'une en face de l'autre et reliées par les bras (6, 7, 8, 9) de la pièce médiane cruciforme (3)font saillie en forme de U dans l'espace interne du cadre (2), de sorte que leurs branches en forme de U forment des fenêtres (13, 14), à travers lesquelles passent les premiers tourillons (25, 26) comportant à leurs extrémités des surfaces de contact (39, 31).

4. Arrangement d'une touche à bascule selon une des revendications 1 à 3, caractérisé en ce que les parties de maintien (4, 5) ont, vues de dessus, une forme en U, de sorte que leurs branches forment des évidements (17, 18), à travers lesquels passent les seconds tourillons (28, 29) reliés à la paroi frontale des surfaces de contact (32, 33), et en ce que les parties de maintien (4, 5) comportent des moyens (21, 22) pour leur fixation sur l'appareil.

5. Arrangement d'une touche à bascule selon une des revendications 1 à 4, caractérisé en ce que le cadre (2), la pièce médiane (3) et les parties de maintien (4, 5) sont d'une seule pièce et peuvent être reliés à la paroi frontale (23) de la touche à bascule (1) par une liaison par la force.

6. Arrangement d'une touche à bascule selon une des revendications 1 à 5, caractérisé en ce que les bras (6, 7, 8, 9) de la pièce médiane cruciforme (3) sont réalisés sous la forme de barrettes plates, qui comportent respectivement un renflement (19, 20), de profil circulaire, déterminant leur axe de torsion.

7. Arrangement d'une touche à bascule selon une des revendications 2 à 4, caractérisé en ce que les tourillons (25, 26, 28, 29) disposés sur le côté arrière de la paroi frontale (23) de la touche à bascule, sont réalisés sous la forme de conducteurs de lumière pour l'éclairage des symboles (34, 35) prévus sur la surface de commande (10).
